# FASCICULE DE BREVET EUROPEEN

(11) **EP 0 734 213 B1**
(45) Date de publication et mention de la délivrance du brevet: **11.08.1999**
(21) Numéro de dépôt: 95934176.9
(22) Date de dépôt: 06.10.1995
(51) Int. Cl.: A45D 24/30, A45D 24/16, A46B 17/06

(54) **BROSSE COMPORTANT UN PEIGNE**
BÜRSTE MIT EINEM KAMM
BRUSH CONTAINING COMB

(30) Priorité: 07.10.1994 FR 9412250
(43) Date de publication de la demande: 02.10.1996
(73) Titulaire: MEDICIS, F-Sélestat (FR)
(72) Inventeur: SOHLER, Bernard, F-67600 Sélestat (FR)
(74) Mandataire: Vuillermoz, Bruno
(86) Numéro de dépôt international: FR9501301
(87) Numéro de publication internationale: WO9610933

(56) Documents cités:
- DE-A- 2 551 963
- DE-C- 57 294
- DE-C- 127 527
- DE-C- 811 603
- FR-A- 429 912
- FR-A- 1 269 460
- FR-A- 1 356 900
- FR-A- 2 467 566

## Description

### Domaine Technique

L'invention concerne une brosse comportant un peigne.

### Technique antérieure

Comme on le sait, il n'est pas toujours très commode d'enlever les cheveux ou analogues pris entre les dents d'un peigne, notamment lorsque ces touffes de cheveux ont été enlevées par ce peigne dans les poils d'une brosse. Le plus généralement, on retire à la main les touffes ainsi formées qui, selon qu'elles sont plus ou moins enchevêtrées, sont plus ou moins difficiles à retirer.

De même, il est difficile de retirer les cheveux d'une brosse n'ayant pas toujours un article tel qu'un peigne à sa disposition. L'accumulation de cheveux dans la brosse est inesthétique et diminue l'efficacité du brossage. Par ailleurs, le nettoyage de la brosse s'avère long et fastidieux.

Si l'on utilise un peigne pour le nettoyage de la brosse, l'opération est délicate car la forme et l'espacement des dents ne sont pas adaptés pour cette opération, ce qui rend le nettoyage long et imparfait. Il faut ensuite enlever les cheveux du peigne ce qui peut également s'avérer délicat en fonction du peigne utilisé. En outre, l'utilisation d'un peigne ordinaire pour cette opération peut détériorer la brosse.

Le document FR-A-429 912 décrit un article composite formant chausse-pied, dont une extrémité forme un peigne aux dents métalliques recourbées. Cet article peut servir à extraire des cheveux pris dans une brosse. Malheureusement, la forme des dents présente un angle droit qui ne permet pas la prise efficace ni le dégagement aisé des cheveux. En outre et surtout, le nettoyage d'une brosse nécessite d'avoir cet article à disposition, ce qui s'avère encombrant.

Par ailleurs, on a décrit dans le document FR-A-2 467 566, l'association d'une brosse et d'un peigne de coiffage. La brosse présente sur son dos, un ensemble de nervures rectilignes de largeur égale à l'espace vide entre deux dents consécutives du peigne. Lorsque les dents du peigne sont insérées entre les nervures, le peigne est solidaire de la brosse. Malheureusement, pour la mise en place, il faut utiliser un peigne de coiffage présentant des dents rectilignes classiques dont on a vu ci-dessus qu'elles ne permettent pas un bon arrachement des cheveux prisonniers de la brosse. En outre, la présence du peigne sur le dessus de la brosse gène fortement la préhension sur le manche, ce qui explique sans doute que ce dispositif n'a pas été commercialisé.

Le problème que se propose de résoudre l'invention est de celui du nettoyage efficace des brosses, combiné avec le problème de l'ergonomie d'une telle brosse.

### Exposé de l'invention

L'invention concerne une brosse du type comportant un manche et une tête dont au moins une des faces comporte une pluralité de poils, ladite brosse étant accouplée à un peigne formé d'un corps présentant une face extérieure libre et une face interieure, et d'une pluralité de dents reliées à la face interieure de ce corps.

Cette brosse se caractérise:
- en ce que le peigne est disposé de manière amovible dans un logement prévu à cet effet dans le manche et débouchant sur l'une des faces du manche,
- en ce que la face extérieure du peigne affleure la surface du manche lorsqu'il est positionné à l'intérieur du logement, et comporte des moyens destinés à le maintenir et à le dégager du manche,
- et en ce que les extrémités libres des dents sont toutes recourbées sensiblement perpendiculairement à leur axe longitudinal.

En d'autres termes, l'invention vise une brosse qui comporte dans son manche un peigne amovible et escamotable dont l'extrémité libre des dents est recourbée, ce qui permet de passer le peigne dans les poils de la brosse à cheveux en agissant dans un sens, pour retirer les cheveux de cette brosse, et de reprendre la touffe de cheveux récupérée par simple rotation en agissant dans l'autre sens.

Ainsi, dans la réalisation conforme à l'invention, la brosse remplit sa fonction traditionnelle de coiffage, alors que le peigne associé sert uniquement d'accessoire de nettoyage et non de coiffage. Par ailleurs, comme la face extérieure du corps du peigne affleure la surface du manche, l'utilisateur de la brosse n'est pas géné par la présence du peigne qui est camouflé dans le manche de façon parfaitement ergonomique.

Dans une forme pratique de réalisation, chaque dent du peigne épouse la forme générale d'un L comprenant une première branche principale raccordée par son extrémité à une branche secondaire dont l'axe est sensiblement perpendiculaire à l'axe longitudinal de la branche principale, la face interne de la première branche formant un angle obtus (α) avec la face interne de la seconde branche.

Ainsi, après avoir récupéré les cheveux de la brosse, on fait glisser ceux-ci le long des deux segments formant chaque dent. La présence de l'angle obtus évite l'accumulation des cheveux à la jointure des segments et, ce qui facilite le nettoyage du peigne.

Avantageusement, en pratique :
- cet angle obtus est voisin de 115 degrés ;
- la face externe de la branche principale est reliée à la face externe de la branche secondaire par un chanfrein, ce chanfrein formant un angle β d'environ 145 degrés avec la face externe de la branche principale ;
- la face externe de la branche principale est inclinée d'environ 5 degrés (γ) par rapport à l'axe longitudinal de la branche principale ;
- l'espace libre entre chaque dent est sensiblement de même dimension que la largeur d'une dent.
- chaque dent comporte une nervure flexible, positionnée dans l'espace inter-dent et de largeur très légèrement inférieure l'espace interdent;
- chaque dent comporte des aspérités dans le but d'augmenter les frottements entre les cheveux et les dents ;
- l'extrémité de chaque dent est divisée en deux pointes, de manière à augmenter les possibilités d'accrochage des cheveux par les dents.

Ainsi, l'utilisateur de la brosse dispose d'un moyen commode et hygiénique permettant d'enlever les cheveux ou analogues insérés dans la brosse. La configuration du manche et du peigne ne gène en rien la préhension de la brosse. De cette manière, en position insérée, le peigne fait partie intégrante de brosse.

Avantageusement, l'espace entre les dents du peigne est légèrement supérieur à la largeur d'une touffe de poils.

Dans une forme préférée d'exécution, le logement est formé d'une entaille disposée dans l'épaisseur du manche, dirigée parallèlement à l'axe longitudinal du manche, et dont les dimensions coïncident sensiblement avec celles du peigne pouvant permettre l'encastrement.

Pour résoudre le problème de l'encastrement du peigne dans la brosse, les moyens destinés à maintenir le peigne dans le manche sont constitués par un organe mâle situé sur une face longitudinale du logement, ledit organe étant destiné à coopérer avec la branche secondaire d'au moins une dent du peigne
et par une portion verticale du peigne, parallèle aux dents, et comportant à son extrémité libre un ergot destiné à coopérer avec une ouverture débouchant sur la face du manche opposée à celle comportant l'ouverture du logement.

Pour résoudre le problème de l'extraction du peigne hors de la brosse, les moyens destinés à dégager le peigne du logement sont constitués par une portion elliptique en creux, ménagée sur la face du manche opposée à l'ouverture du logement, ladite portion en creux épousant la forme de l'extrémité interne du pouce, et progressivement raccordée à l'ouverture débouchante, pour permettre l'appui sur la portion verticale.

Avantageusement, en pratique le logement présente des organes femelles destinés à coopérer avec des organes mâles prévus à cet effet sur le peigne, afin de maintenir et permettre de dégager (ou de remettre en place) le peigne dans le logement très aisément.

La manière dont l'invention peut être réalisée et les avantages qui en découlent ressortiront mieux de l'exemple de réalisation qui suit à l'appui des figures annexées.

### Description sommaire des figures

La figure 1 est une vue schématique d'un peigne conforme à l'invention.
La figure 2 est une vue en coupe à grande échelle d'une dent selon la ligne II-II' de la figure 1.
La figure 3 est une vue en perspective sommaire d'un peigne adaptable dans le manche d'une brosse.
La figure 4 est une vue en coupe à grande échelle selon la ligne IV-IV' de la figure 3 d'une dent caractéristique de l'invention.
Les figures 5 et 6 montrent respectivement une vue de dessus et de dessous d'une brosse comportant un tel peigne.
La figure 7 est une vue en coupe partielle montrant le manche et le peigne caractéristiques de l'invention.
La figure 8 est une vue en coupe selon la ligne VIII-VIII" de la figure 7, illustrant le verrouillage du peigne grâce à un bossage.
La figure 9 est une vue en coupe partielle à grande échelle, selon la ligne IX-IX' de la figure 8, montrant le blocage du peigne par un bossage coopérant avec la dent extrème.
La figure 10 est une vue en coupe à grande échelle selon la ligne X-X' de la figure 7 illustrant le verrouillage du talon du peigne.
La figure 11 est une vue en perspective d'une portion du peigne, montrant deux dents équipée d'une nervure.
La figure 12 est une vue de détail en perspective d'une dent dont l'extrémité est divisée en deux pointes.

### Manières de réaliser l'invention

Le peigne conforme à l'invention montré aux figures 1 et 2, présente un corps (1) et une pluralité de dents parallèles (2).

Selon une première caractéristique de l'invention, les extrémités libres (4) (voir figure 2) des dents (2) sont toutes recourbées dans la même direction.

Dans la forme de réalisation pratique montrée à la figure 2, chaque dent (2) épouse la forme générale d'un L comprenant une première branche principale (3) raccordée à sa base au corps (1) et raccordée à son extrémité libre à une branche secondaire (4), dont l'axe est sensiblement perpendiculaire à l'axe longitudinal de la branche principale (3). La face interne (5) de la première branche (3) forme un angle obtus a avec la face interne (6) de la seconde branche (4). Dans une forme de réalisation pratique, cet angle α est voisin de 115 degrés.

En outre, la face externe (7) de la branche principale (3) est reliée à la face externe (9) de la branche secondaire (4) par un chanfrein (8), ce chanfrein formant un angle β d'environ 145 degrés avec la face externe (7) de la branche principale (3) ;
Enfin, la face externe (7) de la branche principale (3) est inclinée d'environ 5 degrés (γ) par rapport à l'axe longitudinal de la branche principale (3).

L'invention concerne également une brosse (voir figures 5 à 7) désignée par la référence générale (10), comprenant une tête (11) avec des poils (12) et un manche de préhension (13).

Selon une caractéristique de l'invention, ce manche (13) présente un logement (14) dans lequel est encastré un peigne illustré à la figure 3 désigné par la référence générale (20). Ce peigne (20) comporte tout d'abord une base (21) analogue à (1) légèrement évasée, présentant une pluralité de dents (22,23) dont les extrémités libres (24,25) sont recourbées (26,27) toutes dans la même direction. Comme à la figure 2, l'angle α est voisin de 115 degrés. Le logement (14) disposé dans l'épaisseur du manche (13) est dirigé parallèlement à l'axe longitudinal de ce manche (13) et ses dimensions coïncident sensiblement avec celles du peigne pour permettre son encastrement (voir figure 7) dans l'épaisseur du manche. Pour permettre cet encastrement, le logement (14) présente, tout d'abord vers l'avant et sur le bas, un bossage (30) destiné à coopérer avec la partie recourbée (4) de la dent (22) située à l'extrémité avant du peigne (20) (voir figure 9). En outre, le peigne (20) présente vers l'arrière une portion verticale (35) parallèle aux dents (22) comportant à son extrémité libre un ergot (36). Les références (37,38) désignent les deux faces de cette portion latérale (35). L'extrémité (37) débouche sur la face opposée du manche par une ouverture (40) prévue à cet effet pour recevoir la portion verticale (35) qui vient s'y encastrer. L'ouverture débouchante est progressivement raccordée à une ellipse (41) épousant la forme de l'extrémité interne du pouce, pour permettre de dégager le peigne (20) par une simple pression dans cette ellipse (41).

La référence (42) désigne une ouverture destinée à permettre de suspendre la brosse à cheveux (10).

Dans cette forme de réalisation pratique, le peigne (20) est verrouillé dans le manche (13) grâce au bossage (30) ménagé à cet effet sur la paroi du logement (14) dirigée vers l'avant de la brosse et qui retient l'extrémité recourbée de la derrière dent, et grâce également à l'ergot (36) coopérant avec l'ouverture (40).

En cours d'utilisation de la brosse (10), le peigne (20) est encastré dans le logement (14). Une fois l'opération de brossage terminée, l'utilisateur dégage le peigne (20) en appuyant sur l'extrémité (37) dans l'ouverture elliptique (41). Une fois le peigne retiré, il suffit de le passer dans les poils (12) de la brosse, dents recourbées (26) en avant de manière à retenir tous les cheveux prisonniers de la brosse. Le nettoyage est plus efficace lorsque les dents comportent un certain nombre d'obstacles aptes à retenir les cheveux.

Il peut s'agir de nervures (17) attenantes à chaque dent et définissant un espace restreint entre chaque dent, apte à retenir les cheveux (voir figure 11). Les dents peuvent également présenter des aspérités ou rugosités, destinées à constituer des points d'accrochage des cheveux. Dans une autre variante, l'extrémité de chaque dent comporte deux pointes (18), ce qui double les points d'accrochage (voir figure 12).

Une fois cette opération de nettoyage terminée, il suffit de reprendre la touffe formée dans l'autre sens pour dégager facilement cette touffe. Le dégagement est facilité par l'angle obtus α qui permet un glissement facile des cheveux de la face interne (5) de la branche principale (3) vers la face interne (6) de la branche secondaire (4). Parallèlement, le chanfrein (8) permet à la main de suivre le contour extérieur des dents, assurant ainsi un bon accompagnement des cheveux à retirer. Il s'ensuit donc une meilleure hygiène et une meilleure propreté.

Si dans l'exemple de réalisation, le peigne a été décrit dans son application à une brosse à cheveux, il va de soi qu'un tel peigne peut également recevoir d'autres applications pour tout type de brosse pouvant récolter des poils, des fils ou des déchets quelconques. On peut donc l'utiliser pour tout type d'instrument comprennant un manche et un empoilage ou enfibrage tel que par exemple en association avec des brosses pour le nettoyage des animaux, tels que par exemple les chevaux, ou pour des brosses à habits, pour des pinceaux ou pour le nettoyage des poils d'un balai.

La forme, les dimensions, le mode et le lieu de fixation sont bien entendu différents de l'exemple décrit ci-dessus, et sont fonction de l'application, mais font partie du champ de l'invention.

Il ressort de ce qui précède que le peigne et la brosse conformes à l'invention, notamment lorsqu'ils sont associés permettent le nettoyage facile et efficace de la brosse, sans qu'il ne soit besoin d'un ustensile complémentaire puisque celui-ci est escamoté dans le manche de la brosse.

## Revendications

1. Brosse (10) du type comportant un manche (13) et une tête (11) dont au moins une des faces comporte une pluralité de poils (12), ladite brosse (10) étant accouplée à un peigne (20) formé d'un corps présentant une face extérieure libre et une face intérieure, et d'une pluralité de dents (2) reliées à la face intérieure du corps, caractérisée:
- en ce que le peigne (20) est disposé de manière amovible dans un logement (14) prévu à cet effet dans le manche (13) et débouchant sur l'une des faces du manche (13),
- en ce que la face extérieure du peigne affleure à la surface du manche lorsqu'il est positionné à l'intérieur du logement (14), et comporte des moyens destinés à le maintenir et à le dégager du manche,
- et en ce que les extrémités libres des dents (2) sont toutes recourbées sensiblement perpendiculairement à leur axe longitudinal.

2. Brosse selon la revendication 1 caractérisée en ce que chaque dent du peigne (2) épouse la forme générale d'un L comprenant une première branche principale (3) raccordée par son extrémité à une branche secondaire (4) dont l'axe est sensiblement perpendiculaire à l'axe longitudinal de la branche principale, la face interne (5) de la première branche (3) formant un angle obtus (α) avec la face interne (6) de la seconde branche (4).

3. Brosse selon la revendication 2, caractérisée en ce que,
- l'angle obtus (α) est voisin de 115 degrés ;
- la face externe (7) de la branche principale (3) est reliée à la face extrerne (9) de la branche secondaire (4) par un chanfrein (8), ce chanfrein formant un angle (β) d'environ 145 degrés avec la face externe (7) de la branche principale (3) ;
- la face externe (7) de la branche principale (3) est inclinée d'environ 5 degrés (γ) par rapport à l'axe longitudinal de la branche principale.

4. Brosse selon la revendication 1, caractérisé en ce que chaque dent du peigne comporte une nervure (17) flexible, positionnée dans l'espace inter-dent.

5. Brosse selon la revendication 1, caractérisé en ce que l'extrémité de chaque dent est divisée en deux pointes (18).

6. Brosse selon la revendication 1, caractérisée en ce que l'espace libre entre chaque dent (2) du peigne est sensiblement de même dimension que la largeur d'une dent (2).

7. Brosse selon la revendication 1, comportant des poils (12) rassemblés en touffes, caractérisée en ce que l'espace entre les dents du peigne est légèrement supérieur à la largeur d'une touffe.

8. Brosse selon la revendication 1, caractérisée en ce que le logement (14) est formé d'une entaille disposée dans l'épaisseur du manche (13), dirigée parallèlement à l'axe longitudinal du manche (13), et dont les dimensions coïncident sensiblement avec celles du peigne pouvant permettre l'encastrement.

9. Brosse selon la revendication 1, caractérisée en ce que les moyens destinés à maintenir le peigne dans le manche sont constitués par un organe mâle (30) situé sur une face longitudinale du logement, ledit organe étant destiné à coopérer avec la branche secondaire (4) d'au moins une dent du peigne
et par une portion verticale (35) du peigne, parallèle aux dents, et comportant à son extrémité libre un ergot (36) destiné à coopérer avec une ouverture (40) débouchant sur la face du manche opposée à celle comportant l'ouverture du logement (14).

10. Brosse (10) selon la revendication 1, caractérisée en ce que les moyens destinés à dégager le peigne du logement sont constitués par une portion elliptique en creux (41), ménagée sur la face du manche opposée à l'ouverture du logement (14), ladite portion en creux épousant la forme de l'extrémité interne du pouce, et progressivement raccordée à l'ouverture débouchante (40), pour permettre l'appui sur la portion verticale (35).

## Claims

1. Brush (10) of the type that comprises a handle (13) and a head (11), with at least one side thereof having a plurality of bristles (12), the said brush (10) being fitted with a comb (20) formed by a body having an unoccupied outward side and an inward side, and by a plurality of teeth (2) joined to the inward side of the body, the brush being characterized :
- in that the comb (20) is located removably in a housing (14) provided for this purpose in the handle (13) and opening onto one of the sides of the handle (13),
- in that the outward side of the comb lies flush with the surface of the handle when it is positioned within the housing (14), and has means for holding it in place and for releasing it from the handle,
- and in that the free ends of the teeth (2) are all bent at approximately right angles to their longitudinal axis.

2. Brush according to claim 1, characterized in that each tooth of the comb (2) has the general shape of an L comprising a first main arm (3) connected at its end to a secondary arm (4) whose axis is approximately at right angles to the longitudinal axis of the main arm, the inward side (5) of the first arm (3) forming an obtuse angle (α) with the inward side (6) of the second arm (4).

3. Brush according to claim 2, characterized in that:
- the obtuse angle (α) is about 115 degrees ;
- the outward side (7) of the main arm (3) is connected to the outward side (9) of the secondary arm (4) by a chamfer (8), this chamfer forming an angle (β) of about 145 degrees with the outward side (7) of the main arm (3);
- the outward side (7) of the main arm (3) is inclined at about 5 degrees (γ) to the longitudinal axis of the main arm.

4. Brush according to claim 1, characterized in that each tooth of the comb has a flexible rib (17) positioned in the intertooth space.

5. Brush according to claim 1, characterized in that the end of each tooth is divided into two points (18).

6. Brush according to claim 1, characterized in that the free space between each tooth (2) of the comb measures approximately the same as the width of one tooth (2).

7. Brush according to claim 1, comprising bristles (12) grouped in bunches, characterized in that the space between the comb teeth is slightly greater than the width of one bunch.

8. Brush according to claim 1, characterized in that the housing (14) consists of a slot formed in the thickness of the handle (13) and extending parallel to the longitudinal axis of the handle (13), its dimensions coinciding approximately with those of the comb to give a snug fit.

9. Brush according to claim 1, characterized in that the means for holding the comb in the handle consist of a male part (30) situated on one longitudinal side of the housing, the said part being designed to engage with the secondary arm (4) of at least one tooth of the comb and of a vertical portion (35) of the comb, parallel to the teeth, and comprising at its free end a stud (36) designed to engage with an opening (40) on the side of the handle opposite the side containing the opening of the housing (14).

10. Brush (10) according to claim 1, characterized in that the means for releasing the comb from the housing consist of a recessed elliptical portion (41) let into the side of the handle opposite the housing opening (14), which recessed portion fits the shape of the inside end of the thumb, and is joined smoothly to the opening (40), to permit pressure on the vertical portion (35).

## Patentansprüche

1. Bürste (10) des Typs bestehend aus einem Griff (13) und einem Kopf (11), von dessen Seiten mindestens eine zahlreiche Borsten (12) aufweist, wobei die genannte Bürste (10) an einen Kamm (20) gekoppelt ist, welcher aus einem Körper mit einer freien Außenseite und einer Innenseite besteht sowie aus einer Vielzahl von mit der Innenseite des Körpers verbundener Zinken (2), **dadurch gekennzeichnet**:
- daß der Kamm (20) herausnehmbar in einer Aufnahme (14) angeordnet ist, welche zu diesem Zweck in dem Griff (13) vorgesehen ist und in eine der Seiten des Griffes (13) mündet,
- daß die Außenseite des Kamms sich in die Oberfläche des Griffs bündig einfügt, wenn jener im Inneren der Aufnahme (14) angeordnet ist, und Mittel umfaßt, welche dazu bestimmt sind, ihn festzuhalten und ihn von dem Griff zu lösen,
- und daß die freien Enden der Zinken (2) sämtlich annähernd rechtwinklig zu ihrer Längsachse umgebogen sind.

2. Bürste nach Anspruch 1, **dadurch gekennzeichnet**, daß jeder Zinken des Kamms (2) im wesentlichen die Form eines L annimmt, welches einen ersten Hauptschenkel (3) umfaßt, der mit seinem Ende an einem Nebenschenkel (4) befestigt ist, dessen Achse im wesentlichen rechtwinklig zu der Längsachse des Hauptschenkels ist, wobei die Innenseite (5) des ersten Schenkels (3) einen stumpfen Winkel (α) mit der Innenseite (6) des zweiten Schenkels (4) bildet.

3. Bürste nach Anspruch 2, **dadurch gekennzeichnet**, daß
- der stumpfe Winkel (α) im Bereich von 115 Grad liegt;
- die Außenseite (7) des Hauptschenkels (3) mit der Außenseite (9) des Nebenschenkels (4) durch eine Fase (8) verbunden ist, wobei diese Fase einen Winkel (β) von ungefähr 145 Grad mit der Außenseite (7) des Hauptschenkels (3) bildet;
- die Außenseite (7) des Hauptschenkels (3) um ungefähr 5 Grad (γ) in bezug auf die Längsachse des Hauptschenkels geneigt ist.

4. Bürste nach Anspruch 1, **dadurch gekennzeichnet**, daß jeder Zinken des Kamms eine im Zinken-Zwischenraum angeordnete flexible Rippe (17) umfaßt.

5. Bürste nach Anspruch 1, **dadurch gekennzeichnet**, daß das Ende jedes Zinkens sich in zwei Spitzen (18) aufspaltet.

6. Bürste nach Anspruch 1, **dadurch gekennzeichnet**, daß der freie Raum zwischen jeweils zwei Zinken (2) des Kamms ungefähr dieselbe Größe hat wie die Breite eines Zinkens (2).

7. Bürste nach Anspruch 1, welche in Büscheln zusammengefaßte Borsten (12) aufweist, **dadurch gekennzeichnet**, daß der Abstand zwischen den Zinken des Kamms etwas größer ist als die Breite eines Büschels.

8. Bürste nach Anspruch 1, **dadurch gekennzeichnet**, daß die Aufnahme (14) aus einem in die Materialstärke des Griffes (13) eingebrachten und parallel zur Längsachse des Griffes (13) ausgerichteten Einschnitt besteht, dessen Abmessungen im wesentlichen mit denen des Kamms übereinstimmen, wodurch dessen Einsetzen ermöglicht werden kann.

9. Bürste nach Anspruch 1, **dadurch gekennzeichnet**, daß die Mittel, welche dazu bestimmt sind, den Kamm in dem Griff zu halten, aus einem auf einer Längsseite der Aufnahme angeordneten vorspringenden Element (30) bestehen, welches dazu bestimmt ist, mit dem Nebenschenkel (4) wenigstens eines Zinkens des Kamms zusammenzuwirken, sowie aus einem zu den Zinken parallelen vertikalen Teilstück (35) des Kamms, welches an seinem freien Ende einen Vorsprung (36) umfaßt, der dazu bestimmt ist, mit einer Öffnung (40) zusammenzuwirken, die in die Seite des Griffes mündet, welche der die Öffnung der Aufnahme (14) umfassenden Seite gegenüberliegt.

10. Bürste (10) nach Anspruch 1 , **dadurch gekennzeichnet**, daß die zum Herauslösen des Kamms aus der Aufnahme bestimmten Mittel aus einem vertieften elliptischen Teilstück (41) bestehen, welches auf der der Öffnung der Aufnahme (14) gegenüberliegenden Seite des Griffes angebracht ist, wobei das genannte vertiefte Teilstück die Form des inneren Endes des Daumens annimmt, und zunehmend in die einmündende Öffnung (40) übergeht, um das Drücken auf das vertikale Teilstück (35) zu ermöglichen.
